# EUROPÄISCHE PATENTSCHRIFT

(11) **EP 0 034 997 B1**
(45) Veröffentlichungstag und Bekanntmachung des Hinweises auf die Patenterteilung: **23.05.1984**
(21) Anmeldenummer: 81810029.9
(22) Anmeldetag: 03.02.1981
(51) Int. Cl.: B65D 41/34

(54) **Verschlusskappe für einen Behälter**
Closure cap for a container
Capuchon de fermeture pour un récipient

(30) Priorität: 14.02.1980 CH 1203/80
(43) Veröffentlichungstag der Anmeldung: 02.09.1981
(73) Patentinhaber: Albert Obrist AG, 4153 Reinach (CH)
(72) Erfinder: Obrist Albert, CH-4153 Reinach (CH); Breuer, Hans-Werner, CH-4710 Balsthal (CH)
(74) Vertreter: Hepp, Dieter (DE)

## Beschreibung

Die Erfindung betrifft eine Verschlusskappe für einen Behälter, die mit einem Garantieband versehen ist und einstückig mit dem Garantieband aus thermoplastischem Material im Spritzgussverfahren hergestellt ist, wobei das Garantieband über eine Mehrzahl von Sollbruch-Verbindungsstegen mit dem unteren Rand der Verschlusskappe verbunden ist, und das dazu bestimmt ist, den Behälterhals wenigstens teilweise zu umgeben und das weiterhin nach dem Aufbringen der Verschlusskappe auf den Behälterhals durch Warmverformung formschlüssig an diesem anformbar und in Eingriff bringbar ist.

Im Spritzgussverfahren hergestellte Verschlusskappen für Behälter, insbesondere für Flaschen, sind in den verschiedensten Ausführungsformen bekannt und gebräuchlich.

Bei diesen Verschlusskappen ergibt sich ein Problem daraus, dass es wünschbar ist, die Garantiebänder in einer Weise zu verformen, die möglichst geringe Wärmezufuhr erfordert. Diese Forderung ergibt sich sowohl unter wirtschaftlichen Aspekten, als auch insbesondere im Hinblick darauf, dass bei automatischen Verschliessanlagen die Taktzeiten immer grösser werden und deshalb die für das Warmverformen des Garantiebands zur Verfügung stehende Zeit immer kürzer wird. So sind derzeit bereits in der Getränkeindustrie Abfüllanlagen mit über 40.000 Flaschen pro Stunde im Einsatz.

Wünschenswert ist es deshalb, die Garantiebänder ohne Einsatz eines mechanischen Werkzeugs allein durch Wärmezufuhr oder aber durch Wärmezufuhr und Druckluftzufuhr anzuformen, da sich dadurch die mechanischen Werkzeugen innewohnenden Verzögerungen vermeiden lassen.

Durch die FR-A-2 395 909 der Anmelderin ist bereits eine Verschlusskappe der eingangs genannten Art bekannt geworden, bei der das Garantieband ohne mechanische Hilfsmittel deformierbar ist. Das Garantieband hat über seinen gesamten Umfang einen gleichbleibenden, etwa keilförmigen Querschnitt. Die Keilspitze des Garantiebands ist dabei als Sollbruchlinie ausgebildet. Durch den Herstellungsprozess bedingte Unregelmässigkeiten im Garantieband können sich möglicherweise nachteilig auf den Schrumpfprozess auswirken, wenn keine mechanischen Anpresswerkzeuge verwendet werden.

In der britischen Patentschrift 1,384,370 (United Glass) ist eine Verschlusskappe gezeigt, welche durch Erzeugen eines Garantiebands mit elementarer Vorzugsrichtung einen automatischen « Schrumpfeffekt beim Anlegen von Wärme gewährleisten soll. Diese Verschlusskappe ist nur schwierig herstellbar, da ein ausserordentlich aufwendiges und nur niedere Produktionszeiten erreichendes Werkzeug verwendet werden muss. Vor allem das seitliche Einspritzen des Kunststoffs im Bereich des Garantiebands erfordert ein technisch hochkompliziertes Werkzeug, wobei das Konstruktionsprinzip bei Mehrfachformen zu besonderen Schwierigkeiten führen kann.

Der Erfindung liegt die Aufgabe zugrunde, die Nachteile des Bekannten zu vermeiden, insbesondere also eine Verschlusskappe der eingangs genannten Art zu schaffen, dessen Garantieband bereits beim Anlegen geringer Wärmeleistungen plastifiziert wird, ohne dabei zu reissen und das mit Formen herstellbar ist, die ein Füllen der Form von der Verschlusskappe her und über die Sollbruch-Verbindungsstege in das Garantieband ermöglichen.

Erfindungsgemäss wird dies dadurch erreicht, dass die Wandstärke des Garantiebands im Bereich zwischen je zwei Sollbruch-Verbindungsstegen je eine Verstärkung aufweist und dass die einzelnen Verstärkungen durch Abschnitte geringerer Wandstärke unterbrochen sind, wobei die geringste Wandstärke jeweils im Bereich eines Sollbruch-Verbindungsstegs liegt. Durch diese Verstärkung, d. h. also Materialverdickung, werden verschiedene überraschende Effekte erzielt. Einmal wird gewährleistet, dass beim Spritzvorgang, wenn das verflüssigte Thermoplast von den Verbindungsstegen her in den Garantiebandabschnitt gespritzt wird, die beiden sich aufeinander zu bewegenden Materialströme über eine grössere Fläche miteinander in Kontakt kommen und dadurch das Garantieband in diesem Bereich verfestigt wird. Ausserdem ergibt sich bei der späteren Wärmezufuhr und beim Anschrumpfen vorteilhaft, dass das Garantieband durch die zunehmende und abnehmende Materialstärke zwischen zwei Sollbruch-Verbindungsstegen ausreichende Stabilität behält, auch wenn die Plastifizierungstemperatur z. B. überschritten wird.

Im Extremfall kann dies bedeuten, dass das Garantieband nur in den Bereichen zwischen der Verstärkung und dem darauffolgenden Sollbruch-Verbindungssteg schrumpft, im Verstärkungsbereich jedoch noch starr bleibt. Dieses partielle Schrumpfen in einer Vielzahl von Teilbereichen um den Garantiebandumfang herum reicht jedoch vollkommen aus, um das Garantieband formschlüssig am Behälter anzuformen. Gleichzeitig wird dabei gewährleistet, dass wenn z. B. durch ein Versehen zu viel Wärmeenergie zugeführt wird, eine Zerstörung des Garantiebands immer noch vermieden wird. Sofern nämlich in einem solchen Fall auch die Abschnitte zwischen den Verstärkungen und den Sollbruch-Verbindungsstegen überhitzt und zu « plastisch werden, sodass normalerweise eine Beschädigung des Garantiebands eintreten würde, bleibt das Garantieband im Bereich der Verstärkungen aufgrund der grösseren Masse fester. Dadurch tritt kein « Herabtropfen oder « Herunterhängen » grösserer Abschnitte des Garantiebands auf, sondern es können lediglich kurze Abschnitte zwischen den Verstärkungen etwas stärker durchhängen, was jedoch weder die Funktion, noch das Aussehen des Garantiebands beeinträchtigt.

Die Erfindung schafft also sowohl ein Garantieband, welches schneller und mit geringerer Wärmeenergie im Bereich zwischen den Verstärkungen plastifizierbar ist, als auch ein Garantieband, welches bei Uebererhitzung in einem weiten Bereich widerstandsfähiger ist, als bekannte Garantiebänder.

Es sind zwar bereits Verschlusskappen mit Garantieband bekannt geworden, bei denen am Garantieband Querschnittsveränderungen vorgesehen sind. So zeigt beispielsweise die DE-A-2 338 069 eine Verschlusskappe mit einem Garantieband, das auf der Innenseite eine Verzahnung aufweist. Diese Verzahnung greift in eine Aussenverzahnung an der Behältermündung, so dass beim Aufdrehen der Schraubkappe das Garantieband an der Behältermündung verbleibt und die Sollbruchstege reissen. Dieses Garantieband muss demnach nicht durch Warmverformung an den Behälterhals angeformt werden, da es durch die Verzahnung drehfest auf der Behältermündung sitzt. Mit der Verzahnung wird aber auch eine Verbesserung des Herstellungsprozesses durch Spritzgiessen erreicht, da die einzelnen Zähne nicht in einem bestimmten Verhältnis zu den einzelnen Sollbruch-Verbindungsstegen angeordnet sind. Dadurch können beim Spritzvorgang Probleme auftreten, wenn das verflüssigte Thermoplast im Garantiebandabschnitt an ungünstigen Stellen zusammentrifft.

Besonders vorteilhaft lässt sich die Erfindung realisieren, wenn die Verstärkung auf der Innenseite des Garantiebands vorgesehen ist und einen etwa sehnenartigen Verlauf aufweist. Dies lässt besonders einfache Herstellung im Spritzgussverfahren zu.

Besonders gute Resultate haben sich in der Praxis ergeben, wenn die Verstärkung etwa 8 % bis 25% der Wandstärke des Garantiebands beträgt.

Bei Flaschenverschlüssen, die in schnell laufenden Anlagen aufgesetzt und mit grossen Temperaturtoleranzen warm verformt werden, hat es sich gezeigt, dass sowohl funktionsmässig, als auch optisch beste Resultate erzielt werden können, wenn die Verstärkung etwa 10 % bis 15 % der Wandstärke des Garantiebands beträgt. Vorzugsweise wird dabei ein Garantieband verwendet, welches etwa 0,35 bis 0,45 mm Wandstärke aufweist und bei dem die Verstärkung etwa 0,03 bis 0,07 mm beträgt.

Ersichtlicherweise werden der technische Fortschritt und der erfinderische Inhalt des Anmeldungsgegenstands sowohl durch die neuen Einzelmerkmale, als auch durch Kombination und Unterkombination der Verwendung findenden Merkmale gewährleistet. Die Erfindung ist im folgenden in einem Ausführungsbeispiel anhand der Zeichnungen näher erläutert. Es zeigen :
Figur 1 Die schematische Darstellung einer Schraubkappe mit den Merkmalen der Erfindung im Teilschnitt,
Figur 2 die Schraubkappe gemäss Fig. 1 mit verformtem und abgerissenem Garantieband,
Figur 3 die schematische Darstellung des Materialflusses beim Spritzgiessen der Schraubkappe gemäss Fig. 1.
Figur 4 einen Schnitt durch das Garantiebahd der Schraubkappe gemäss Fig. 1 in vergrössertem Maßstab, und
Figuren 5 und 6 je eine Schnittdarstellung des Garantiebands gemäss Fig. 4.

Gemäss Fig. 1 ist eine Verschlusskappe 1 auf einen Behälterhals 2 aufgesetzt und wird der Strömung einer seitlich angeordneten Heissluftdüse 3 ausgesetzt. Während des Erwärmungsvorgangs wird der Behälterhals 2 derart rotiert, dass der gesamte Umfang der Verschlusskappe 1 in der Ebene des Garantiebands 4 von der Heissluftdüse 3 beaufschlagt wird. Dadurch wird das Garantieband 4 plastifiziert und legt sich um einen Ringwulst 5 am Behälterhals 2. Nach dem Erkalten und Erstarren des Garantiebands 4 ist der Behälterhals 2 durch die Verschlusskappe 1 diebstahlsicher verschlossen. Das Garantieband 4 liegt formschlüssig um den Behälterhals 2 und die Verschlusskappe 1 kann nur unter Zerreissen der Sollbruch-Verbindungsstege 6 vom Behälterhals 2 entfernt werden.

Fig. 2 zeigt ein aufgerissenes Garantieband 4, bei welchem die Verbindunsstege 6 in der beschriebenen Weise beim Entfernen vom Behälterhals 2 gerissen sind. Die Vielzahl von Verbindsstegen 6 erlaubt beim Spritzen der Verschlusskappe 1 eine Formanordnung, welche wie in Fig. 3 durch Pfeile dargestellt ist, vom Kappenboden her gefüllt wird. Das flüssige thermoplastische Material dringt dabei durch die Verbindungsstege 6 in den Bereich des Garantiebands ein, wobei sich jeweils etwa in der Mitte zwischen zwei Verbindungsstegen 6 die einzelnen Teilströme x und y treffen, welche sich jeweils hinter den Verbindungsstegen 6 ergeben. Im Bereich der Trennlinie 7, bei der sich jeweils zwei Teilströme x und y treffen, bedarf das Kunststoffmaterial einer grösseren Dicke, um sich in gleicher Weise mechanisch fest zu verbinden, als im restlichen Bereich des Garantiebands 4, in dem homogener und laminarer Materialaufbau vorliegt.

In diesem Bereich ist deshalb, wie in Fig. 4 bis 6 verdeutlicht, eine Materialverstärkung 8 vorgesehen. In der Draufsicht (Fig. 4) ist sie deutlich erkennbar, als sehnenartige Unterbrechung der an sich kreisförmig verlaufenden Innenwand des Garantiebands 4. Diese Verdickung lässt sich besonders deshalb einfach erreichen, weil die Innenwand des Garantiebands 4 im übrigen Bereich leicht konisch nach aussen verläuft und die Verstärkung einen einfachen Uebergang der Innenwand zu einem zylindrischen Verlauf bedeutet.

Selbstverständlich lässt sich die Materialverstärkung auch anders erreichen, doch hat sich gerade eine derartige Ausbildung aus herstellungstechnischen Gründen und im Hinblick auf einfache Entformbarkeit der Verschlusskappe 1 aus einem Spritzgusswerkzeug besonders bewährt.

Gemäss Fig. 6 beträgt die Wandstärke des Garantiebands 4 an der breitesten Stelle 0,4 mm. Die Verstärkung 8 beträgt 0,05 mm an der dicksten Stelle, sodass sich die gesamte Wandstärke im Bereich der Verstärkung 8 auf 0,45 mm erhöht. Bei der Erwärmung durch eine Heissluftdüse 3 wird dadurch das Garantieband 4 besonders stark in den Abschnitten zwischen den Verbindungsstegen 6 und den Materialverstärkungen 8 erweicht, wobei sich ein Schrumpfvorgang des gesamten Garantiebands 4 beobachten lässt, bevor ein Schrumpfen im Bereich der Verstärkung 8 eintritt. Das Schrumpfen, d. h. also die Durchmesserverringerung des Garantiebands wird dabei durch kombinierte Wärmeeinwirkung und Druckeinwirkung durch ausströmende Heissluft aus der Düse 3 erreicht. Auch eine nur segmentartige Erweichung des Garantiebands 4 in den Abschnitten zwischen den Verstärkungen 8 wird deshalb ein sicheres und diebstahlsicheres Sitzen der Verschlusskappe 1 auf den Behälterhals 2 gewährleistet.

## Patentansprüche

1. Verschlusskappe (1) für einen Behälter, die mit einem Garantieband versehen und einstückig mit dem Garantieband (4) aus thermoplastischem Material im Spritzgussverfahren hergestellt ist, wobei das Garantieband (4) über eine Mehrzahl von Sollbruch-Verbindungsstegen (6) mit dem unteren Rand der Verschlusskappe verbunden ist, und das dazu bestimmt ist, den Behälterhals wenigstens teilweise zu umgeben und das nach dem Aufbringen der Verschlusskappe (1) auf den Behälterhals durch Warmverformung formschlüssig an diesem anformbar und in Eingriff bringbar ist, dadurch gekennzeichnet, dass die Wandstärke des Garantiebands (4) im Bereich zwischen je zwei Sollbruch-Verbindungsstegen (6) je eine Verstärkung (8) aufweist, und dass die einzelnen Verstärkungen (8) durch Abschnitte geringerer Wandstärke unterbrochen sind, wobei die geringste Wandstärke jeweils im Bereich eines Sollbruch-Verbindungssteges (6) liegt.

2. Verschlusskappe nach Anspruch 1, dadurch gekennzeichnet, dass die Verstärkung (8) einen etwa sehnenartigen Verlauf aufweist.

3. Verschlusskappe nach Anspruch 1 oder 2, dadurch gekennzeichnet, dass die Verstärkung 8 % bis 25 % der Wandstärke des Garantiebands (4) beträgt.

4. Verschlusskappe nach Anspruch 3, dadurch gekennzeichnet, dass die Verstärkung 10% bis 15 % der Wandstärke des Garantiebands (4) beträgt.

5. Verschlusskappe nach Anspruch 1, dadurch gekennzeichnet, dass die Wandstärke des Garantiebands (4) etwa 0,35 bis 0,45 mm und die Verdickung etwa 0,03 bis 0,07 mm beträgt.

## Claims

1. A closure cap (1) for a container, which is provided with a guarantee strip and which is produced integrally with the guarantee strip (4) from thermoplastic material by an injection moulding process, wherein the guarantee strip (4) is joined to the lower edge of the closure cap by way of a multiplicity of desired-rupture connecting portions (6) and is intended at least partially to surround the neck of the container and, after the closure cap (1) has been fitted onto the neck of the container, can be form-lockingly shaped to and brought into engagement with the neck of the container by hot shaping, characterised in that the wall thickness of the guarantee strip (4) has a respective reinforcement (8) in the region between each two desired-rupture connecting portions (6) and that the individual reinforcements (8) are interrupted by portions of smaller wall thickness, wherein the smallest wall thickness in each case is in the region of a desired-rupture connecting portion.

2. A closure cap according to claim 1, characterised in that the reinforcement (8) is of a substantially chord-like configuration.

3. A closure cap according to claim 1 or claim 2, characterised in that the reinforcement is from 8 % to 25 % of the wall thickness of the guarantee strip (4).

4. A closure cap according to claim 3, characterised in that the reinforcement is from 10 % to 15 % of the wall thickness of the guarantee strip (4).

5. A closure cap according to claim 1, characterised in that the wall thickness of the guarantee strip (4) is from about 0.35 to 0.45 mm and the increase in thickness is from about 0.03 to 0.07 mm.

## Revendications

1. Capuchon de fermeture (1) pour un récipient, qui est pourvu d'une bande de garantie (4) et qui est fabriqué d'une pièce avec la bande de garantie (4) en une matière thermoplastique par un procédé de moulage par injection, la bande de garantie étant reliée, par une multiplicité de membrures de liaison ruptibles (6), au bord inférieur du capuchon, et étant destinée à entourer le col du récipient au moins partiellement, et pouvant en outre, après que le capuchon de fermeture (1) a été appliqué sur le col du récipient, être déformée par l'action de la chaleur, de façon à épouser le contour du col du récipient et à venir en prise avec celui-ci, caractérisé en ce que l'épaisseur de la paroi de la bande de garantie (4), dans la région comprise entre deux membrures de liaison ruptibles (6), présente un renfort (8), et en ce que les renforts individuels (8) sont interrompus par des sections de parois plus minces, l'épaisseur minimale de la paroi étant située chaque fois dans la région d'une membrure de liaison ruptible (6).

2. Capuchon de fermeture selon la revendication 1, caractérisé en ce que le renfort (8) présente approximativement l'allure d'une corde.

3. Capuchon de fermeture selon la revendication 1 ou 2, caractérisé en ce que le renfort (8) représente 8 % à 25 % de l'épaisseur de la paroi de la bande de garantie (4).

4. Capuchon de fermeture selon la revendication 3, caractérisé en ce que le renfort représente de 10 à 15 % de l'épaisseur de la paroi de la bande de garantie (4).

5. Capuchon de fermeture selon la revendication 1, caractérisé en ce que l'épaisseur de la paroi de la bande de garantie (4) est d'environ 0,35 à 0,45 mm et en ce que le renfort s'élève à environ 0,03 à 0,07 mm.
